# EUROPÄISCHE PATENTSCHRIFT

(11) **EP 0 801 204 B1**
(45) Veröffentlichungstag und Bekanntmachung des Hinweises auf die Patenterteilung: **28.08.2002**
(21) Anmeldenummer: 97103173.7
(22) Anmeldetag: 27.02.1997
(51) Int. Cl.: E06B 3/96

(54) **Verbinder zur mechanischen Verbindung von Hohlkammerprofilen**
Connector for the mechanical connection of hollow chamber profiles
Connecteur pour la jonction mécanique des profils à chambres creuses

(30) Priorität: 09.04.1996 DE 29606446 U
(43) Veröffentlichungstag der Anmeldung: 15.10.1997
(73) Patentinhaber: REHAU AG + Co, 95111 Rehau (DE)
(72) Erfinder: Bauer, Ralf, 95111 Rehau (DE)

(56) Entgegenhaltungen:
- EP-A- 0 569 957
- EP-A- 0 614 018
- DE-B- 2 005 225
- DE-U- 9 215 415
- DE-U- 9 316 308
- GB-A- 2 272 266

## Beschreibung

Die Erfindung betrifft einen Verbinder zur mechanischen Verbindung von Hohlkammerprofilen mit Pfosten- oder Sprossenprofilen im Fenster- und Türenbau, wobei der Verbinder in die Hohlkammer des Pfosten- oder Sprossenprofils eingesetzt und über ein mechanisches Verbindungsmittel, welches durch das metallische Verstärkungsprofil des Hohlkammerprofils hindurchgreift, mit letzterem verspannt ist.

Aus dem DE 20 05 225 B ist ein Verfahren zum Verbinden von Kunststoffprofilen mit eingeschobenen, tragenden Metallhohlprofilen bekannt, bei dem in die Enden der Metallhohlprofile zylindrische oder prismatische Eckverbindungsschenkel eingeschoben werden. Dabei weist der eine Verbindungsschenkel einen Paßzapfen und der andere Verbindungsschenkel eine Paßbohrung auf. Nach dem Schweißen der Kunststoffprofile werden die Verbindungsschenkel durch eine Schraube zu einem Eckwinkel zusammengezogen. Mit dieser Methode läßt sich eine feste Verbindung im Eckbereich von Rahmensystemen für Fenster- oder Türrahmen erzielen. Wesentlich hierbei ist, daß die Abdichtung nach außen durch die Verschweißung im Eckbereich der Profile, die in der Regel eine Gehrungs-Eckverschweißung ist, durchgeführt wird.

Aus der EP 0 569 957 B1 ist eine Schraubverbindung von rechtwinkelig zueinander verlaufenden Hohlprofilen für Fenster- oder Türrahmen bekannt, wobei auf das Stirnende des einen, in seinem Inneren mindestens einen längsaxial verlaufenden Schraubkanal aufweisenden Hohlprofils ein metallischer Verbindungskörper mit seiner einen Seite flach aufzulegen und damit über mindestens ein in seinem mittleren Bereich vorhandenes Schraubbefestigungsloch und eine darin einzusetzende erste Verbindungsschraube zu verschrauben ist. Der Verbindungskörper liegt mit seiner anderen Seite breitflächig auf der Längsseite des anderen Hohlprofils auf und ist über an seinen beiden Enden gelegene Schraubbefestigungslöcher mit Verbindungsschrauben fest zu verschrauben. Dabei ist der im Stirnende der zu verbindenden Hohlprofile vorhandene Schraubkanal ringsum geschlossen und im längsseitig zu verbindenden Kunststoffhohlprofil ist ein metallisches Verstärkungsprofil eingeschoben, in welches die beiden endseitig im Verbindungskörper sitzenden Verbindungsschrauben einzuschrauben sind.

Auf diese Weise läßt sich zwar eine feste Verbindung von rechtwinkelig zueinander verlaufenden Hohlprofilen für Fenster- oder Türrahmen erzielen, das Problem der Abdichtung der beiden Rahmenteile zueinander ist jedoch nicht optimal gelöst. Hier ist in erster Linie zu berücksichtigen, daß fertigungsbedingte Toleranzen überbrückt werden müssen, die mit einfachem Verspannen der beiden Rahmenteile nicht optimal gelöst werden können. Man hat hier versucht, mit Silikondichtmasse zu arbeiten und auf diese Weise das Problem in die Hand zu bekommen. Hierbei tritt jedoch trotz sorgfältigen Arbeitens beim Zusammenpressen der rechtwinkelig aufeinanderstehenden Profilteile Dichtstoff aus den Spaltbereichen aus, was zu optisch unansehnlichen Verbindungsbereichen führt.

Auch mechanische Verbinder mit aufgestecktem Dichtteil sind probiert worden, wobei Undichtigkeiten bei verfahrensbedingten Maßschwankungen der Profilinnenkanten ebenfalls nicht überbrückt werden konnten. GB 2 272 266 A zeigt einen Verbinder, der die Merkmale des Oberbegriffs des Anspruchs 1 aufweist.

Hier setzt die Erfindung ein, die es sich zur Aufgabe gestellt hat, eine Verbindungsmethode von senkrecht aufeinanderstehenden Hohlprofilteilen für Fenster- oder Türrahmen anzugeben, bei der die Nachteile des Standes der Technik nicht mehr auftreten und die im Verbindungsbereich eine optimale Dichtigkeit ohne nachteilige Beeinflussung des Aussehens der Yerbindungsstelle ergibt. Erfindungsgemäß wird dazu vorgeschlagen, daß der Verbinder zweiteilig aus einem Oberteil und einem Unterteil gestaltet ist, daß das Unterteil ein Hohlprofil mit einem oberen Abschluß besitzt, von dem mittig ein Führungsdorn mit einer zentralen Durchgangsöffnung in den lichten Innenraum des Hohlprofils abragt, daß in die zentrale Durchgangsöffnung ein vom Oberteil abragender, zentraler Ansatz eingreift, welcher eine mittige, durchgehende Schrauböffnung für den Eingriff des mechanischen Verbindungsmittels aufweist, und daß an der Trennstelle zwischen Oberteil und Unterteil eine Schicht dauerplastischen Dichtstoffs eingebracht ist, welche die äußeren Konturen des Verbinders aufweist.

Der mechanische Verbinder der Erfindung ist beispielsweise ein Formteil aus thermo- oder duroplastischem Kunststoff, vorzugsweise aus glasfaserverstärktem Polyamid, aus Zink-Druckguß oder ein stranggepresstes Teil aus Aluminium. Die an der Trennstelle zwischen Oberteil und Unterteil eingebrachte Schicht aus dauerplastischem Dichtstoff kann aus Butyl oder aus Silikon, Polysulfiden, Polyurethanen, Kautschuken, Kunstharzen, Acrylmonomeren oder Acryldispersionen bestehen. Bei der Verschraubung des Verbinders mit dem Blendrahmen oder dem Flügelprofil 1 wird das mechanische Verbindungsmittel in Form einer Schraube in die durchgehende Schrauböffnung des Oberteils eingedreht. Dadurch werden gleichzeitig Oberteil und Unterteil des Verbinders zueinander verschoben, so daß der zwischen beiden angeordnete dauerplastische Dichtstoff verpresst und nach außen verquetscht wird. Durch die entsprechende Viskosität und die Adhäsionskräfte dichtet der dauerplastische Dichtstoff die Armierungskammer auch im Bereich komplizierter Raumformen nach außen zuverlässig ab, so daß keine Feuchtigkeit in das Innere des Profilsystems eintreten kann, wodurch die metallischen Verstärkungsprofile im Inneren der Hohlkammerprofile der Korrosion ausgesetzt sein könnten.

Es hat sich als vorteilhaft erwiesen, daß die Schicht des dauerplastischen Dichtstoffs auf dem oberen Abschluß des Unterteils flächig aufliegt. Wenn dabei die dem oberen Abschluß des Unterteils gegenüberliegende Außenseite des Oberteils divergierend nach außen verläuft, wird somit der Fließweg des dauerplastischen Dichtstoffes bei der Verpressung optimal vorgegeben.

Es erscheint ferner zweckmäßig, daß das Unterteil des Verbinders in der Hohlkammer des Pfosten- oder Sprossenprofils durch seitlich angreifende mechanische Verbindungsmittel in seinem Endsitz gehalten ist. Auf diese Weise wird die feste Basis im Inneren der Hohlprofile geschaffen, die für ein Anziehen des Oberteils durch die Verschraubung erforderlich ist.

Wesentlich ist auch, daß das vom oberen Abschluß abgewandte freie Ende des Unterteils auf einem umlaufenden Dichtelement aufliegt, welches an der außenliegenden Verbindungsseite des Hohlkammerprofils angeordnet ist.

Auf diese Weise läßt sich auch an der Unterseite des Unterteils eine Abdichtung der Hohlprofilkammern nach außen und eine Abdichtung der Schrauböffnung im Blendrahmen- oder Flügelprofil erzielen.

In einer weiteren Ausführungsform wird vorgeschlagen, den dauerplastischen Dichtstoff in die mittige, durchgehende Gewindeöffnung des vom Oberteil abragenden, zentralen Ansatzes einzubringen. Dies kann beispielsweise in Form einer Ampulle geschehen, die einen reaktiven Dichtstoff - z.B. Polyol und Isocyanat - enthält. Bei der mechanischen Zerstörung der Ampulle durch Eindrehen des mechanischen Verbindungsmittels in die durchgehende Schrauböffnung des zentralen Ansatzes am Oberteil tritt der Dichtstoff aus der Ampulle aus und fließt in die Spalten, die zwischen dem Oberteil und dem Unterteil bestehen. Dabei kann das Oberteil und das Unterteil über abstandhaltende Stege miteinander verbunden sein, wobei die durch die Stege geschaffenen Spalte Fließwege für den beim Eindringen des mechanischen Verbindungsmittels verpressten elastischen Dichtstoff darstellen. Der Dichtstoff reagiert aus und dichtet dadurch den Spalt zwischen Hohlkammer und Verbinder ab.

Der Dichtstoff kann in diesem Fall auch als dauerplastischer Butylpfropfen oder Pfropfen eines anderen dauerplastischen Materials in die durchgehende Schrauböffnung des vom oberen Abschluß abragenden, zentralen Ansatzes eingebracht sein. Das Ausquetschen des dauerplastischen Dichtstoffes wird dann lediglich durch das Eindrehen des mechanischen Verbindungsmittels in die Schrauböffnung bewirkt, wobei das mechanische Verbindungsmittel im Schraubloch eine Art Kolbenbewegung durchführt und den dort befindlichen dauerplastischen Dichtstoff über die Spaltöffnungen in seinen endgültigen Dichtsitz ausquetscht.

In der Zeichnung ist ein Ausführungsbeispiel des erfindungsgemäßen Verbinders schematisch dargestellt; es zeigt:
Fig. 1 eine Explosionszeichnung der senkrecht aufeinanderstehenden Hohlkammerprofllverblndung mit Verbinder.
Fig. 2 eine Schnittzeichnung durch die Verbindungsstelle.

Fig. 1 zeigt den Verbindungsbereich des zentralen Blendrahmens 1, der als Hohlkammerprofil gestaltet ist. Der Blendrahmen 1 besitzt in seiner zentralen Hohlkammer 11 ein metallisches Verstärkungsprofil 12. Mittig durch das Blendrahmenprofil 1 und das Verstärkungsprofil 12 greift die Durchgangsöffnung 13 für das mechanische Verbindungsmittel 14, das in der gezeigten Darstellung eine Verbindungsschraube ist.

Oberhalb des Blendrahmenprofils 1 ist der Verbinder 2 dargestellt, der aus dem Oberteil 21 und dem Unterteil 22 gestaltet ist. Oberteil 21 und Unterteil 22 sind den Konturen des Blendrahmenprofils 1 insoweit angepaßt, daß sie in die zentrale Eingriffsnut 15 des Blendrahmenprofils 1 eingesetzt werden können, Zwischen dem Oberteil 21 und dem Unterteil 22 ist die Schicht 23 des dauerplastischen Dichtstoffs eingebracht, welche die äußeren Konturen des Verbinders 2 aufweist.

Das Pfosten- oder Sprossenprofil 3 ist ebenfalls ein Hohlkammerprofil, dessen zentrale Hohlkammer 31 den äußeren Konturen des Verbinders 2 angepaßt ist. Angedeutet sind die mechanischen Verbindungsmittel 32, 33 in Form von Verbindungsschrauben, mit denen das Unterteil 22 des Verbinders 2 in der zentralen Hohlkammer 31 des Pfosten- oder Sprossenprofils 3 fest verankert ist.

Die in Fig. 2 dargestellte Schnittzeichnung durch die Verbindungsstelle zeigt detailliert den Aufbau und die Wirkungsweise des erfindungsgemäßen Verbinders 2. Das mechanische Verbindungsmittel 14 ist dabei durch die zentrale Durchgangsöffnung 13 des Blendrahmenprofils 1 und seines metallischen Verstärkungsprofils 12 durchgesetzt. Das mechanische Verbindungsmittel 14 greift in die mittige, durchgehende Schrauböffnung 211 des Oberteils 21 ein. Diese mittige, durchgehende Schrauböffnung 211 befindet sich in dem zentralen Ansatz 212, welcher vom Oberteil 21 abragt. Der zentrale Ansatz 212 des Oberteils 21 ragt in die zentrale Durchgangsöffnung des Unterteils 22 ein, die durch den mittigen Führungsdorn 221 geschaffen ist.

Der mittige Führungsdorn 221 des Unterteils 21 erstreckt sich vom oberen Abschluß 222 in den lichten Innenraum 223 des Unterteils 22.

Die Schicht 23 des dauerplastischen Dichtstoffs, die auf der Oberseite des oberen Abschlusses 222 des Unterteils 22 auflag, ist in der gezeigten Darstellung durch das Zusammenziehen von Oberteil 21 und Unterteil 22 über das mechanische Verbindungsmittel 14 nach außen in Richtung Hohlkammerwand des Pfosten- oder Sprossenprofils verpresst. Dabei ist der Fließweg des dauerplastischen Dichtstoffes während der Verpressung insofern vorgegeben, als die dem oberen Abschluß 222 des Unterteils 22 gegenüberliegende Außenseite 213 des Oberteils 21 divergierend nach außen verläuft.

Im Unterteil 22 angedeutet ist die Schraubenöffnung 224 für das mechanische Verbindungsmittel 32. Die Schraubenöffnung für das gegenüberliegende mechanische Verbindungsmittel 33 ist durch die gezeigte Schnittdarstellung nicht sichtbar.

Das vom oberen Abschluß 222 abgewandte freie Ende 225 des Unterteils 22 liegt auf einem umlaufenden Dichtelement 4 auf, welches im Falzgrund 15 des Blendrahmenprofils 1 anliegt.

## Patentansprüche

1. Verbinder zur mechanischen Verbindung von Hohlkammerprofilen mit Pfosten- oder Sprossenprofilen im Fenster- und Türenbau, wobei der Verbinder (2) in die Hohlkammer des Pfosten- oder Sprossenprofils eingesetzt und über ein mechanisches Verbindungsmittel (14), welches durch das metallische Verstärkungsprofil des Hohlkammerprofils hindurchgreift, mit letzterem verspannt ist, wobei der Verbinder (2) zweiteilig aus einem Oberteil (21) und einem Unterteil (22) gestaltet ist, und das Unterteil (22) ein Hohlprofil mit einem oberen Abschluß (222) ist, **dadurch gekennzeichnet, daß** von dem oberen Abschluß mittig ein Führungsdorn (221) mit einer zentralen Durchgangsöffnung in den lichten Innenraum (223) des Unterteils (22) abragt, daß in die zentrale Durchgangsöffnung des Führungsdorns (221) ein vom Oberteil (21) abragender, zentraler Ansatz (212) eingreift, welcher eine mittige, durchgehende Schrauböffnung (211) für den Eingriff des mechanischen Verbindungsmittels (14) aufweist, und daß an der Trennstelle zwischen Oberteil (21) und Unterteil (22) eine Schicht (23) dauerplastischen Dichtstoffs eingebracht ist, die durch das Zusammenziehen von Oberteil (21) und Unterteil (22) über das mechanische Verbindungsmittel nach außen in Richtung Hohlkammerwand des Pfosten- oder Sprossenprofils verpresst wird.

2. Verbinder nach Anspruch 1, **dadurch gekennzeichnet, daß** die Schicht (23) des dauerplastischen Dichtstoffs auf der Oberseite des oberen Abschlusses (222) des Unterteils (22) flächig aufliegt.

3. Verbinder nach Ansprüchen 1 und 2, **dadurch gekennzeichnet, daß** die dem oberen Abschluß (222) des Unterteils (22) gegenüberliegende Außenseite (213) des Oberteils (21) divergierend nach außen verläuft.

4. Verbinder nach Anspruch 1, **dadurch gekennzeichnet, daß** das Unterteil (22) des Verbinders (2) in der Hohlkammer (31) des Pfosten- oder Sprossenprofils (3) durch seitlich angreifende mechanische Verbindungsmittel (32, 33) in seinem Endsitz gehalten ist.

5. Verbinder nach Anspruch 1, **dadurch gekennzeichnet, daß** das vom oberen Abschluß (222) abgewandte freie Ende (225) des Unterteils (22) ein umlaufendes Dichtelement (4) besitzt, welches an der zentralen Aufnahmenut (15) des Blendrahmenprofils (1) anliegt.

6. Verbinder nach Anspruch 1, **dadurch gekennzeichnet, daß** der dauerplastische Dichtstoff in die mittige, durchgehende Schrauböffnung (211) des vom Oberteil (21) abragenden, zentralen Ansatzes (212) eingebracht ist.

7. Verbinder nach Ansprüchen 1 und 6, **dadurch gekennzeichnet, daß** das Oberteil (21) und das Unterteil (22) über abstandhaltende Stege miteinander verbunden sind, und daß die durch die Stege geschaffenen Spalte zwischen Oberteil (21) und Unterteil (22) Fließwege für den beim Einbringen des mechanischen Verbindungsmittels (14) verpressten reaktiven oder dauerplastischen Dichtstoff sind.

## Claims

1. Connector for the mechanical connection of hollow sections with mullion or transom profiles in window and door construction, in which the connector (2) is inserted in the cavity of the mullion or transom profile by a mechanical connecting element (14), which projects through the metal reinforcing profile of the hollow section and is clamped to the latter, in which the connector (2) consists of two parts, the upper part (21) and the lower part (22), and the lower part (22) is a hollow section with an upper wall (222), **characterised by**: A guide pin (221) with a central opening projects centrally from the upper wall into the interior space (223) of the lower section (22), a central collar (212) projecting from the upper part (21) engages in the central opening of the guide pin (221) and which has a central, continuous screw hole (211) in which the mechanical connector element (14) engages, and that a layer (23) of permanently plastic sealant is inserted in the joint between the upper part (21) and the lower part (22), which is pressed outwards by the compression of the upper part (21) and the lower part (22) of the mechanical connector towards the cavity wall of the mullion or transom profile.

2. Connector as described in Claim 1, **characterised by**: The layer (23) of permanently plastic sealant is in full contact with the upper wall (222) of the lower part (22).

3. Connector as described in Claims 1 and 2, **characterised by**: The outer side (213) of the upper part (21) opposing the upper wall (222) of the lower part (22) diverges outwards.

4. Connector as described in Claim 1, **characterised by**: The lower part (22) of the connector (2) is held in its end position in the cavity (31) of the mullion or transom profile (3) by mechanical connectors (32, 33) which grip at the sides.

5. Connector as described in Claim 1, **characterised by**: The free end (225) of the lower part (22) facing away from the upper wall (222) has a circumferential sealing element (4) which is in contact with the central receiving groove (15) of the main frame profile (1).

6. Connector as described in Claim 1, **characterised by**: The permanently plastic sealant in the central, continuous screw hole (211) is inserted in the central sleeve (212) projecting from the upper part (21).

7. Connector as described in Claims 1 and 6, **characterised by**: The upper part (21) and the lower part (22) are connected to each other by spacing webs and that the gaps between the upper part (21) and the lower part (22) created by the webs are flow channels for the reactive or permanently plastic sealant pressed when the mechanical connector element (14) is inserted.

## Revendications

1. Raccord d'assemblage mécanique de profilés à chambre creuse avec des profilés de jambages ou de meneaux utilisé destiné à la construction de fenêtres et de portes, le raccord (2) étant inséré dans la chambre creuse du profilé de jambage ou de meneau et, par un élément Je raccordement mécanique (14) traversant le profilé de renfort métallique du profilé à chambre creuse, serré avec ce dernier, le raccord (2) étant constitué de deux parties, une partie supérieure (21) et une partie inférieure (22) et la partie inférieure (22) étant un profilé creux comportant une fermeture supérieure (222), **caractérisé en ce qu'**un goujon de guidage (221) avec une ouverture de passage centrale pénètre au centre de l'espace intérieur (223) de la partie inférieure (22), qu'un épaulement central (212) dépassant de la partie supérieure (21) et présentant une ouverture filetée continue centrale (211) pour le montage de l'élément de raccordement mécanique (14) prend dans l'ouverture de passage centrale du goujon de guidage (221) et qu'une couche (23) de produit d'étanchéité à plasticité durable introduite dans la zone de séparation entre les parties supérieure (21) et inférieure (22), est comprimée vers l'extérieur en direction de la paroi de la chambre creuse sous l'effet du serrage des parties supérieure (21) et inférieure (22) par l'intermédiaire de l'élément de raccordement mécanique du profilé de jambage ou de meneau.

2. Raccord selon la revendication 1, **caractérisé en ce que** la couche (23) de produit d'étanchéité à plasticité durable repose en nappe sur la face supérieure de la fermeture supérieure (222) de la partie inférieure (22).

3. Raccord selon les revendications 1 et 2, **caractérisé en ce que** la face extérieure (213) de la partie supérieure (21) opposée à la fermeture supérieure (222) de la partie inférieure (22) diverge vers l'extérieur.

4. Raccord selon la revendication 1, **caractérisé en ce que** la partie inférieure (22) du raccord (2) est maintenue dans sa position finale dans la chambre creuse (31) du profilé de jambage ou de meneau (3) par des éléments de raccordement mécanique à prise latérale (32,33).

5. Raccord selon la revendication 1, **caractérisé en ce que** l'extrémité libre (225) de la partie inférieure (22) opposée à la fermeture supérieure (222) comporte un élément d'étanchéité périphérique (4) s'appuyant dans la rainure de réception centrale (15) du profilé de la traverse dormante (1).

6. Raccord selon la revendication 1, **caractérisé en ce que** le produit d'étanchéité à plasticité durable est introduit dans l'ouverture filetée continue centrale (211) de l'épaulement (212) central dépassant de la partie supérieure (21).

7. Raccord selon les revendications 1 et 6, **caractérisé en ce que** les parties supérieure (21) et inférieure (22) sont reliées entre elles par des entretoises d'écartement et que la fente entre les parties supérieure (21) et inférieure (22) produite par les entretoises constitue une voie d'écoulement pour le produit d'étanchéité réactif ou à plasticité durable comprimé par l'insertion de l'élément de raccordement mécanique (14).
